# FASCICULE DE BREVET EUROPEEN

(11) **EP 3 637 792 B1**
(45) Date de publication et mention de la délivrance du brevet: **06.04.2022**
(21) Numéro de dépôt: 19201631.9
(22) Date de dépôt: 07.10.2019
(51) Int. Cl.: H04R 3/00

(54) **DISPOSITIF DE COMMANDE D'UN HAUT-PARLEUR ET INSTALLATION DE RESTITUTION SONORE ASSOCIÉE**
STEUERUNGSVORRICHTUNG EINES LAUTSPRECHERS UND ENTSPRECHENDE KLANGWIEDERGABEANLAGE
DEVICE FOR CONTROLLING A SPEAKER AND ASSOCIATED SOUND PLAYBACK SYSTEM

(30) Priorité: 08.10.2018 FR 1859277
(43) Date de publication de la demande: 15.04.2020
(73) Titulaire: Devialet, 75001 Paris (FR)
(72) Inventeur: HOANG CO THUY, Vu, 75012 PARIS (FR)
(74) Mandataire: Lavoix

(56) Documents cités:
- WO-A1-2018/157417
- US-A1- 2009 268 918
- US-A1- 2016 173 983
- US-A1- 2018 014 121

## Description

La présente invention concerne un dispositif de commande d'un haut-parleur dans une enceinte. La présente invention concerne, également, une installation de restitution sonore comprenant un tel dispositif de commande.

Les haut-parleurs sont des dispositifs électromagnétiques qui convertissent un signal électrique en un signal acoustique.

Les haut-parleurs introduisent une distorsion non-linéaire susceptible d'affecter considérablement le signal acoustique obtenu. La distorsion provient de différents facteurs, notamment de la non-linéarité du circuit magnétique du haut-parleur et de certains éléments mécaniques du haut-parleur.

En outre, le courant circulant dans un haut-parleur peut amener la température des conducteurs du haut-parleur à une valeur susceptible de les détériorer. De plus, même sans conduire à la détérioration des conducteurs, l'augmentation de la température des conducteurs provoque une élévation de leur résistance ohmique. Cela entraîne un phénomène, appelé « compression thermique », qui consiste en une diminution du rendement du haut-parleur avec l'accroissement de la résistance.

Enfin, des déplacements trop importants de la membrane du haut-parleur suite à une alimentation inappropriée sont susceptibles d'endommager la membrane du haut-parleur.

Des solutions ont été proposées pour commander les haut-parleurs afin d'éliminer les distorsions du comportement du haut-parleur par une commande appropriée, comme proposé dans le l'application US2009268918 A1.

Cependant, de telles solutions peuvent encore être améliorées.

Il existe donc un besoin pour un dispositif de commande d'un haut-parleur dans une enceinte permettant de réduire la distorsion dans le signal restitué par le haut-parleur tout en améliorant la protection de la membrane du haut-parleur.

A cet effet, l'invention a pour objet un dispositif de commande d'un haut-parleur dans une enceinte, le haut-parleur comprenant une membrane, l'enceinte ayant une structure, le dispositif comprenant :
- une entrée pour un signal audio à reproduire,
- une sortie de fourniture d'un signal de commande du haut-parleur,
- une unité de détermination d'un signal dynamique désiré, représentatif d'une grandeur dynamique désirée de la membrane du haut-parleur, en fonction du signal audio à reproduire et de la structure de l'enceinte,
- une unité de duplication du signal dynamique désiré pour obtenir deux signaux dynamiques désirés identiques,
- une première unité de traitement configurée pour traiter le premier signal dynamique désiré pour obtenir un premier signal traité dont les fréquences sont inférieures ou égales à une fréquence prédéterminée,
- une deuxième unité de traitement configurée pour traiter le deuxième signal dynamique désiré pour obtenir un deuxième signal traité dont les fréquences sont strictement supérieures à la fréquence prédéterminée, et
- une unité de combinaison du premier et du deuxième signal traité pour obtenir le signal de commande du haut-parleur.

Le dispositif de commande comporte de plus les caractéristiques suivantes :
- la première unité de traitement comprend un limiteur d'excursion configuré pour :
- déterminer un signal d'excursion, représentatif de l'excursion de la membrane du haut-parleur, en fonction du premier signal dynamique désiré,
- déterminer l'excursion maximale du signal d'excursion, et
- lorsque l'excursion maximale déterminée est strictement supérieure à une excursion maximale acceptable, appliquer un premier gain d'atténuation au signal d'excursion pour obtenir un signal d'excursion atténué,
   le premier signal traité étant obtenu en fonction du signal d'excursion atténué.
- le haut-parleur comprend au moins une bobine, la première unité de traitement comprenant :
- un module de filtrage des fréquences du signal d'excursion atténué strictement supérieures à la fréquence prédéterminée pour obtenir un signal d'excursion filtré,
- un module de détermination d'un premier signal en intensité, représentatif de l'intensité du courant destiné à circuler dans la bobine du haut-parleur, en fonction du signal d'excursion filtré et d'une modélisation électromécanique du haut-parleur, et
- un limiteur en courant configuré pour fixer à une valeur d'intensité prédéterminée, toutes les valeurs du premier signal en intensité strictement supérieures à la valeur d'intensité prédéterminée et obtenir ainsi un premier signal en intensité atténué,
le premier signal traité étant obtenu en fonction du premier signal en intensité atténué.

Suivant des modes particuliers de réalisation, le dispositif de commande comporte l'une ou plusieurs des caractéristiques suivantes :
- la première unité de traitement comprend :
- un module de détermination d'un premier signal en tension, représentatif de la tension aux bornes du haut-parleur, en fonction du signal d'excursion filtré, de la modélisation électromécanique du haut-parleur et du premier signal en intensité atténué, et
- un limiteur en tension configuré pour fixer à une valeur de tension prédéterminée, toutes les valeurs du premier signal en tension strictement supérieures à la valeur de tension prédéterminée et obtenir ainsi un premier signal en tension atténué,
   le premier signal traité étant obtenu en fonction du premier signal en tension atténué.

- la première unité de traitement comprend un module de filtrage additionnel configuré pour filtrer les fréquences du premier signal en tension atténué strictement supérieures à la fréquence prédéterminée, le premier signal traité étant obtenu en fonction du premier signal en tension atténué filtré par le module de filtrage additionnel.
- la deuxième unité de traitement comprend :
   - un module de filtrage des fréquences du deuxième signal dynamique désiré inférieures ou égales à la fréquence prédéterminée pour obtenir un deuxième signal filtré,
   - un module de détermination d'un deuxième signal en tension, représentatif de la tension aux bornes du haut-parleur, en fonction du deuxième signal filtré et d'une modélisation électromécanique du haut-parleur,
      le deuxième signal traité étant obtenu en fonction du deuxième signal en tension.
- la deuxième unité de traitement comprend un limiteur en tension configuré pour :
   - déterminer la tension maximale du deuxième signal en tension,
   - lorsque la tension maximale déterminée est strictement supérieure à une tension maximale acceptable, appliquer un deuxième gain d'atténuation au deuxième signal en tension pour obtenir un deuxième signal en tension atténué,
      le deuxième signal traité étant obtenu en fonction du deuxième signal en tension atténué.
- la deuxième unité de traitement comprend un module de filtrage additionnel configuré pour filtrer les fréquences du deuxième signal en tension atténué inférieures ou égales à la fréquence prédéterminée, le deuxième signal traité étant obtenu en fonction du deuxième signal en tension atténué filtré par le module de filtrage additionnel.
- la fréquence prédéterminée est comprise dans un intervalle de fréquences centré sur la fréquence de résonance du haut-parleur et s'étendant sur au plus 200 Hz.

La présente invention concerne, également, une installation de restitution sonore comprenant un haut-parleur dans une enceinte et un dispositif de commande du haut-parleur tel que décrit précédemment.

L'invention sera mieux comprise à la lecture de la description qui va suivre, donnée à titre d'exemple uniquement et en référence aux dessins qui sont :
- Figure 1, une vue schématique d'une installation de restitution sonore comprenant un haut-parleur dans une enceinte et un dispositif de commande du haut-parleur,
- Figure 2, une vue schématique du dispositif de commande de la figure 1,
- Figure 3, une vue schématique d'une première unité de traitement du dispositif de commande de la figure 2, et
- Figure 4, une vue schématique d'une deuxième unité de traitement du dispositif de commande de la figure 2.

Une installation de restitution sonore 10 est illustrée par la figure 1.

L'installation 10 comporte, comme connu en soi, une source 12 de production d'un signal audio S_{audio}, tel qu'un lecteur de disque numérique relié à un haut-parleur 14 dans une enceinte, au travers d'un amplificateur en tension 16. Entre la source audio 12 et l'amplificateur 16 sont disposés, successivement en série, un modèle désiré 20 correspondant au modèle désiré de comportement de l'enceinte, et un dispositif de commande 22. Le modèle désiré 20 est un modèle linéaire ou un modèle non linéaire.

Suivant un mode particulier de réalisation, une boucle 23 de mesure d'une grandeur physique, telle que la température du circuit magnétique du haut-parleur 14 ou l'intensité circulant dans la bobine du haut-parleur 14, est prévue entre le haut-parleur 14 et le dispositif de commande 22.

Le modèle désiré 20 est indépendant du haut-parleur 14 utilisé dans l'installation et de la modélisation du haut-parleur 14.

Le modèle désiré 20 est, par exemple, une fonction du rapport de l'amplitude du signal souhaité, noté S_{audio_ref}, sur l'amplitude S_{audio} du signal d'entrée issu de la source 12, exprimée en fonction de la fréquence.

Avantageusement, pour des fréquences inférieures à une fréquence fₘᵢₙ, un tel rapport est une fonction convergeant vers 0 lorsque la fréquence tend vers 0. Cela permet de limiter la reproduction des fréquences excessivement basses, et ainsi d'éviter des déplacements de la membrane du haut-parleur 14 hors des plages préconisées par le fabricant.

Il en est de même pour les fréquences élevées où le rapport tend vers 0 au-delà d'une fréquence fₘₐₓ lorsque la fréquence du signal tend vers l'infini.

Suivant un autre mode de réalisation, le modèle désiré n'est pas spécifié et le modèle désiré est considéré comme étant unitaire.

Le dispositif de commande 22, dont un exemple de structure détaillée est illustrée par la figure 2, est disposé en entrée de l'amplificateur 16.

Le dispositif de commande 22 est propre à recevoir en entrée le signal audio S_{audio_ref} à reproduire tel que défini en sortie du modèle désiré 20 et à fournir en sortie un signal de commande S_{commande} du haut-parleur 14, aussi appelé signal d'excitation. Dans un mode de réalisation préféré, le haut-parleur 14 est piloté en tension et le signal de commande S_{commande} est une tension.

Comme cela sera décrit dans la suite de la description, le signal de commande S_{commande} est adapté pour tenir compte de la non-linéarité du haut-parleur 14 et pour limiter les déplacements excessifs de la membrane du haut-parleur 14. De manière générale, le dispositif de commande 22 utilise le modèle de Thiele et Small du haut-parleur 14, afin d'obtenir une réponse en fréquence cible (par exemple plate).

Dans l'exemple illustré par la figure 2, le dispositif de commande 22 comprend une entrée 30 pour le signal S_{audio_ref} à reproduire et une sortie 32 de fourniture du signal de commande S_{commande} du haut-parleur 14. Le dispositif de commande 22 comprend, également, une unité 34 de détermination d'un signal dynamique désiré S_{dyn}, une unité 36 de duplication du signal dynamique désiré S_{dyn}, une première unité de traitement 38, une deuxième unité de traitement 40 et une unité de combinaison 42.

L'unité de détermination 34 est configurée pour déterminer, à chaque instant, le signal dynamique désiré S_{dyn}, représentatif d'une grandeur dynamique désirée A_{ref} de la membrane du haut-parleur 14, en fonction du signal audio S_{audio_ref} à reproduire et de la structure de l'enceinte. La structure de l'enceinte est définie en fonction des caractéristiques du type d'enceinte considérée (dimensions, paramètres électomécaniques). Par exemple, un premier type d'enceinte est une enceinte close (enceinte fermée). Un deuxième type d'enceinte est une enceinte à évent. Un troisième type d'enceinte est une enceinte comprenant un deuxième haut-parleur passif ayant une fonction de résonateur.

Pour cela, l'unité de détermination 34 est propre à appliquer un gain de conversion d'unité, dépendant de la tension crête de l'amplificateur 16 en sortie du dispositif de commande 22 et d'une atténuation variable entre 0 et 1 contrôlée par l'utilisateur. Cela assure le passage du signal audio à reproduire S_{audio_ref} à un signal γ₀, image d'une grandeur physique à reproduire. Le signal γ₀ est, par exemple, une accélération de l'air en regard du haut-parleur 14 ou encore une vitesse de l'air à déplacer par le haut-parleur 14.

L'unité de détermination 34 est propre à déterminer le signal dynamique désiré S_{dyn}, représentatif de la grandeur dynamique désirée A_{ref}, à chaque instant, en fonction d'une grandeur correspondante, ici le signal γ₀, pour le déplacement de l'air mis en mouvement par l'enceinte comportant le haut-parleur 14.

Ainsi, lorsque γ₀ est l'accélération à reproduire pour la membrane du haut-parleur 14, la grandeur de référence A_{ref} est l'accélération à reproduire pour la membrane du haut-parleur 14 afin que le fonctionnement du haut-parleur 14 impose à l'air une accélération γ₀.

Par exemple, dans le cas d'une enceinte close dans laquelle le haut-parleur 14 est monté dans un boîtier clos, l'accélération de référence désirée pour la membrane A_{ref} est égale à l'accélération γ₀ désirée pour l'air.

Dans le cas d'une enceinte à évent dans laquelle le haut-parleur est monté, l'accélération de référence désirée pour la membrane A_{ref} est, par exemple, obtenue par la relation suivante : ${A}_{ref} = {γ}_{D} = {γ}_{0} + \frac{{K}_{m 2}}{{R}_{m 2}} {v}_{0} + \frac{{K}_{m 2}}{{M}_{m 2}} {x}_{0}$

Avec :
*Rₘ₂* : coefficient de fuites acoustiques de l'enceinte ;
*M*_{*m*2} : inductance équivalente à la masse d'air dans l'évent ;
*K*_{*m*2} : raideur de l'air dans l'enceinte.
*x*₀ : position de l'air total déplacé par la membrane et l'évent
${v}_{0} = \frac{{dx}_{0}}{dt}$ : vitesse de l'air total déplacé par la membrane et l'évent ${γ}_{0} = \frac{{dv}_{0}}{dt}$ : accélération de l'air total déplacé.

Dans ce cas, l'accélération de référence désirée pour la membrane A_{ref} est corrigée des grandeurs dynamiques structurelles xₒ, vₒ de l'enceinte, ces dernières étant différentes des grandeurs dynamiques relatives à la membrane du haut-parleur.

Dans le cas d'une enceinte comportant un radiateur passif formé d'une membrane, l'accélération de référence de la membrane A_{ref} est, par exemple, donnée par :

Avec : ${A}_{ref} = {γ}_{0} + \frac{{K}_{m 2}}{{R}_{m 2}} {v}_{0} + \frac{{K}_{m 2}}{{M}_{m 2}} {x}_{0 R}$
- *x*_{0*R*} donné par filtrage par un filtre passe-haut de *x*₀ : ${x}_{0 R} = \frac{{s}^{2}}{{s}^{2} + \frac{{R}_{m 3}}{{M}_{m 2}} s + \frac{{K}_{m 3}}{{M}_{m 2}}} {x}_{0}$
- *K*_{*m*3} la constante de raideur mécanique de la membrane du radiateur passif.
- *R*_{*m*3} la résistance de pertes mécaniques de la membrane du radiateur passif.

Optionnellement, l'unité de détermination 34 est propre à filtrer les fréquences du signal dynamique désiré S_{dyn} strictement inférieures à une fréquence fₘᵢₙ afin de limiter la reproduction des fréquences excessivement basses. Le filtrage est, par exemple, réalisé avec un ou plusieurs filtres passe-haut successifs.

L'unité de duplication 36 est configurée pour dupliquer, à chaque instant, le signal dynamique désiré S_{dyn} afin d'obtenir deux signaux dynamiques désirés S_{dyn1} et S_{dyn2} identiques.

La première unité de traitement 38 est configuré pour traiter, à chaque instant, le premier signal dynamique désiré S_{dyn1} pour obtenir un premier signal traité S_{dyn1}' dont les fréquences sont inférieures ou égales à une fréquence prédéterminée.

La fréquence prédéterminée est, par exemple, comprise dans un intervalle de fréquence centré sur la fréquence de résonance du haut-parleur 14 et s'étendant sur au plus 200 Hz. La fréquence de résonance du haut-parleur 14 est définie comme étant la fréquence de résonance de la membrane du haut-parleur 14.

Par exemple, la fréquence prédéterminée est inférieure ou égale à 200 Hz.

Dans l'exemple illustré par la figure 3, la première unité de traitement 38 comprend, disposés successivement en série, un limiteur d'excursion 50, un module de filtrage 54, un premier module de détermination 56, un limiteur en courant 58, un deuxième module de détermination 60, un limiteur en tension 62 et, optionnellement, une unité de filtrage additionnelle 64.

Le limiteur d'excursion 50 forme l'entrée de la première unité de traitement 38 et est configuré pour recevoir le premier signal dynamique désiré S_{dyn1}. Le limiteur d'excursion 50 est configuré pour déterminer, à chaque instant, un signal d'excursion S_{exc}, représentatif de l'excursion de la membrane du haut-parleur 14, en fonction du premier signal dynamique désiré S_{dyn1}. L'excursion de la membrane du haut-parleur 14 est définie comme étant la distance de la membrane à un instant t, par rapport à sa position d'équilibre nominale. Typiquement, quand la membrane subit une excursion dépassant l'excursion maximale acceptable par la membrane, le haut-parleur 14 se trouve dans un régime de fonctionnement non-linéaire, ce qui peut endommager le haut-parleur 14. L'excursion maximale acceptable est, par exemple, inférieure ou égale à 10 mm.

Le limiteur d'excursion 50 est configuré pour déterminer l'excursion maximale du signal d'excursion S_{exc}.

Lorsque l'excursion maximale déterminée est strictement supérieure à l'excursion maximale acceptable, le limiteur d'excursion 50 est configuré pour appliquer un premier gain d'atténuation au signal d'excursion S_{exc} pour obtenir un signal d'excursion atténué S_{exc_att}.

Le module de filtrage 54 est configuré pour filtrer les fréquences du signal d'excursion atténué S_{exc_att} strictement supérieures à la fréquence prédéterminée pour obtenir un signal d'excursion filtré S_{exc_filt}.

Avantageusement, le module de filtrage 54 permet de conserver uniquement les fréquences très basses (très graves), typiquement en-dessous de 200 Hz, voire en-dessous de 100 Hz.

Le module de filtrage 54 est, également, configuré pour déterminer des grandeurs dynamiques intermédiaires à partir du signal d'excursion atténué S_{exc_att}. Ces grandeurs dynamiques intermédiaires, notées G_{ref}, sont, par exemple, l'excursion de la membrane du haut-parleur 14, la dérivée de l'excursion correspondant à une vitesse et la dérivée seconde de l'excursion correspondant à une accélération.

Le premier module de détermination 56 est configuré pour déterminer un premier signal en intensité Sᵢₙₜ₁, représentatif de l'intensité du courant destiné à circuler dans la bobine du haut-parleur 14 en fonction du signal d'excursion filtré S_{exc_filt} et d'une modélisation électromécanique du haut-parleur 14. Plus précisément, l'intensité du courant est aussi déterminée en fonction des grandeurs dynamiques intermédiaires G_{ref}.

La modélisation électromécanique du haut-parleur 14 est, par exemple, une table et ou un ensemble de polynômes, mémorisés dans une mémoire du dispositif de commande 22. La modélisation électromécanique permet de définir des paramètres électromécaniques P_{méca} et électriques P_{élec} à partir du signal d'excursion filtré S_{exc_filt} et plus précisément des grandeurs dynamiques intermédiaires G_{ref}, Les paramètres électromécaniques P_{méca} et électriques P_{élec} sont utilisés dans le calcul du premier signal en intensité Sᵢₙₜ₁.

Les paramètres électromécaniques P_{méca} et électriques P_{élec} sont, par exemple, obtenus au moyen des modèles décrit dans la demande FR 3 018 025 A dans le cas d'une enceinte close et d'une enceinte à évent.

Les paramètres électromécaniques P_{méca} comprennent, par exemple, le flux magnétique BI capté par la bobine produit par le circuit magnétique du haut-parleur 14, la raideur du haut-parleur 14 notée Kₘₜ, les frottements mécaniques visqueux du haut-parleur 14 notés Rₘₜ, et la masse mobile de l'ensemble du haut-parleur 14 notée Mₘₜ.

Par exemple, la modélisation de la partie mécanique du haut-parleur 14 comprend, dans un circuit en boucle fermée unique, un générateur de tension BI(x, i).i correspondant à la force motrice produite par le courant i circulant dans la bobine du haut-parleur 14. Le flux magnétique BI(x, i) dépend de la position x de la membrane ainsi que de l'intensité i circulant dans la bobine.

Cette modélisation prend en compte le frottement mécanique visqueux Rₘₜ correspondant à une résistance en série avec une bobine correspondant à la masse mobile d'ensemble Mₘₜ, la raideur correspondant à un condensateur de capacité Cₘₜ (x) égale 1/Kₘₜ (x). Ainsi, la raideur dépend de la position x de la membrane.

Enfin, le circuit de modélisation comporte un générateur représentatif de la force issue de la réluctance du circuit magnétique notée Fᵣ (x, i) et égale à $\frac{1}{2} {i}^{2} \frac{{dL}_{e} \left(x\right)}{dx}$ où Lₑ est l'inductance de la bobine et dépend de la position x de la membrane. La variable v représente la vitesse de la membrane.

Les paramètres électriques P_{élec} comprennent l'inductance Le de la bobine du haut-parleur 14, la para-inductance L2 de la bobine et l'équivalent perte-fer R2.

Par exemple, la modélisation de la partie électrique du haut-parleur 14 d'une enceinte close est formée d'un circuit en boucle fermée. Il comporte un générateur de force électromotrice ue relié en série à une résistance représentative de la résistance Re de la bobine du haut-parleur 14. Cette résistance est reliée en série avec une inductance Le (x, i) représentative de l'inductance de la bobine du haut-parleur 14. Cette inductance dépend de l'intensité i circulant dans la bobine et de la position x de la membrane.

Pour tenir compte des pertes magnétiques et des variations d'inductance par effet des courants de Foucault, un circuit parallèle RL est monté en série en sortie de la bobine. Une résistance de valeur R₂(x, i) dépendant de la position de la membrane x et de l'intensité i circulant dans la bobine est représentative de l'équivalent perte-fer. De même, une bobine d'inductance L₂(x, i) dépendant également de la position x de la membrane et de l'intensité i circulant dans le circuit est représentative de la para-inductance du haut-parleur 14.

Sont également montés en série dans la modélisation, un générateur de tension produisant une tension BI(x, i).v représentative de la force contre-électromotrice de la bobine en mouvement dans le champ magnétique produit par l'aimant et un seconde générateur produisant une tension g(x,i).v avec $g \left(x, i\right) = i \frac{{dL}_{e} \left(x, i\right)}{dx}$ représentative de l'effet de la variation dynamique de l'inductance avec la position.

De manière générale, on remarque que, dans cette modélisation, le flux BI capté par la bobine, la raideur Kₘₜ et l'inductance de la bobine Lₑ dépendent de la position x de la membrane, l'inductance Lₑ et le flux BI dépendent également du courant i circulant dans la bobine.

De préférence, l'inductance de la bobine Lₑ, l'inductance L₂ et le terme g dépendent de l'intensité i, en plus de dépendre du déplacement x de la membrane.

A partir des modélisations de la partie mécanique et de la partie électrique du haut-parleur 14, les équations suivantes sont définies : ${u}_{e} = {R}_{e} i + {L}_{e} \left(x, i\right) \frac{di}{dt} + {R}_{2} \left(i-{i}_{2}\right) + Bl \left(x, i\right) ν + i {{\frac{{dL}_{e} \left(x, i\right)}{dx}}_{︸}}_{g \left(x, i\right)} ν$ ${L}_{2} \frac{{di}_{2}}{dt} = {R}_{2} \left(i-{i}_{2}\right)$ $Bl \left(x, i\right) i = {R}_{mt} ν + {M}_{mt} \frac{dν}{dt} + {K}_{mt} \left(x\right) x + \frac{1}{2} {i}^{2} \frac{{dL}_{e} \left(x, i\right)}{dx}$

Par exemple, l'intensité i_{ref} du premier signal en intensité Sᵢₙₜ₁ et la dérivée di_{ref/}dt d'une telle intensité satisfont les deux équations suivantes : ${G}_{1} \left({x}_{ref}, {i}_{ref}\right) {i}_{ref} = {R}_{mt} {ν}_{ref} + {M}_{mt} {A}_{ref} + {K}_{mt} \left({x}_{ref}\right) {x}_{ref}$ $\frac{d}{dt} \left({G}_{1}\left({x}_{ref}, {i}_{ref}\right){i}_{ref}\right) = {R}_{mt} {A}_{ref} + {M}_{mt} {dA}_{ref} / dt + {K}_{mt} \left({x}_{ref}\right) {ν}_{ref}$ avec ${G}_{1} \left({x}_{ref}, {i}_{ref}\right) = Bl \left({x}_{ref}, {i}_{ref}\right) - \frac{1}{2} {i}_{ref} \frac{{dL}_{e} \left({x}_{ref}, {i}_{ref}\right)}{dx} .$

En variante, l'intensité i_{ref} du premier signal en intensité Sᵢₙₜ₁ est obtenue au moyen de l'un des modes de réalisation décrits dans la demande FR 3 018 025 A.

Le limiteur en courant 58 est configuré pour fixer à une valeur d'intensité prédéterminée toutes les valeurs du premier signal en intensité Sᵢₙₜ₁ strictement supérieures à une valeur d'intensité prédéterminée et obtenir ainsi un premier signal en intensité atténué S_{int1_att}. Cela permet d'éviter de dépasser la limite en courant acceptable de l'amplificateur 16. Par exemple, la valeur d'intensité prédéterminée est inférieure ou égale à 15 Ampères (A).

Le deuxième module de détermination 60 est configuré pour déterminer un premier signal en tension Sₜₑₙₛ₁, représentatif de la tension aux bornes du haut-parleur 14, en fonction du signal d'excursion filtré S_{exc_filt}, de la modélisation électromécanique du haut-parleur 14 et du premier signal en intensité atténué S_{int1_att}.

Dans un exemple de mode de réalisation, le deuxième module de détermination 60 est propre à estimer la résistance Rₑ du haut-parleur 14 en fonction des grandeurs dynamiques intermédiaires G_{ref}, de l'intensité du courant de référence i_{ref} et de sa dérivée di_{ref}/dt et, suivant le mode de réalisation envisagé, de la température mesurée sur le circuit magnétique du haut-parleur 14 notée T_{m_mesurée} ou de l'intensité mesurée au travers de la bobine notée I__{mesurée}. Un exemple d'estimation de la résistance Rₑ est décrit dans la demande FR 3 018 025 A.

Dans le même exemple de mode de réalisation, le deuxième module de détermination 60 est propre à calculer la tension aux bornes du haut-parleur 14 en fonction de grandeurs dynamiques intermédiaires G_{ref}, du courant de référence i_{ref} et de sa dérivée di_{ref}/dt, des paramètres électriques P_{élec} et de la résistance Rₑ. Pour cela, le deuxième module de détermination 60 met en œuvre les deux équations suivantes : ${u}_{2} + \frac{{L}_{2} \left({x}_{ref}, {i}_{ref}\right)}{{R}_{2} \left({x}_{ref}, {i}_{ref}\right)} \frac{{du}_{2}}{dt} = {L}_{2} \left({x}_{ref}, {i}_{ref}\right) \frac{{di}_{ref}}{dt}$ ${u}_{ref} = {R}_{e} {i}_{ref} + {L}_{e} \left({x}_{ref}, {i}_{ref}\right) \frac{{di}_{ref}}{dt} + {u}_{2} + Bl \left({x}_{ref}, {i}_{ref}\right) {ν}_{ref} + {{{i}_{ref} \frac{{dL}_{e} \left({x}_{ref}, {i}_{ref}\right)}{dt} {ν}_{ref}}_{︸}}_{g \left({x}_{ref}, {i}_{ref}\right)}$

En variante, la tension du premier signal en tension Sₜₑₙₛ₁ est obtenue au moyen de l'un des modes de réalisation décrits dans la demande FR 3 018 025 A.

Le limiteur en tension 62 est configuré pour fixer à une valeur de tension prédéterminée, toutes les valeurs du premier signal en tension Sₜₑₙₛ₁ strictement supérieures à une valeur de tension prédéterminée et obtenir ainsi un premier signal en tension atténué S_{tens1_att}.

La valeur de tension prédéterminée est, par exemple, supérieure ou égale à 30 Volts (V).

Le module de filtrage additionnel 64 est configuré pour filtrer les fréquences du premier signal en tension atténué S_{tens1_att} strictement supérieures à la fréquence prédéterminée. Cela permet d'enlever les bruits éventuels apportés par le limiteur en courant 58 et le limiteur en tension 62.

Optionnellement le module de filtrage additionnel 64 est aussi configuré pour filtrer toutes les fréquences qui sont inférieures ou égales à une fréquence dite fréquence basse, par exemple égale à la fréquence fₘᵢₙ définie précédemment. Cela permet là encore d'éliminer les éventuels bruits résultants des différents traitements effectués sur le signal lors du passage dans les différents limiteurs et modules de la première unité de traitement 38.

La sortie du module de filtrage additionnel 64 est le premier signal traité S_{dyn1}'.

En variante, lorsque la première unité de traitement 38 ne comprend pas de module de filtrage additionnel 64, le premier signal traité S_{dyn1}'est le premier signal en tension atténué S_{tens1_att}.

Un exemple de deuxième unité de traitement 40 est illustré par la figure 4.

La deuxième unité de traitement 40 est configurée pour traiter, à chaque instant, le deuxième signal dynamique désiré S_{dyn2} pour obtenir un deuxième signal traité S_{dyn2}' dont les fréquences sont strictement supérieures à la fréquence prédéterminée.

La deuxième unité de traitement 40 comprend un module de filtrage 70, un premier module de détermination 72, un deuxième module de détermination 74, un limiteur en tension 76 et, optionnellement, un module de filtrage additionnel 80.

Le module de filtrage 70 est configuré pour filtrer les fréquences du deuxième signal dynamique désiré S_{dyn2} inférieures ou égales à la fréquence prédéterminée pour obtenir un deuxième signal filtré S_{dyn2_filt}.

Avantageusement, le module de filtrage 70 permet de conserver uniquement les fréquences graves médium, typiquement au-dessus de 100 Hz, voire au-dessus de 200 Hz.

Le module de filtrage 70 est, également, configuré pour déterminer des grandeurs dynamiques intermédiaires en fonction du deuxième signal dynamique désiré S_{dyn2}. Ces grandeurs dynamiques intermédiaires, notées G_{ref}, sont, par exemple, l'excursion de la membrane du haut-parleur 14, la dérivée de l'excursion correspondant à une vitesse et la dérivée seconde de l'excursion correspondant à une accélération.

Le premier module de détermination 72 est configuré pour déterminer un deuxième signal en intensité Sᵢₙₜ₂, représentatif de l'intensité du courant destiné à circuler dans la bobine du haut-parleur 14, en fonction du deuxième signal filtré S_{dyn2_filt} et d'une modélisation électromécanique du haut-parleur 14. La modélisation électromécanique du haut-parleur 14 est par exemple, identique à la modélisation électromécanique utilisée pour la première unité de traitement 38.

Par exemple, le premier module de détermination 72 de la deuxième unité de traitement 40 fonctionne de manière identique au premier module de détermination 56 de la première unité de traitement 38.

Le deuxième module de détermination 74 est configuré pour déterminer un deuxième signal en tension Sₜₑₙₛ₂, représentatif de la tension du haut-parleur 14, en fonction du deuxième signal filtré S_{dyn2_filt}, du deuxième signal en intensité Sᵢₙₜ₂ et de la modélisation électromécanique du haut-parleur 14.

Par exemple, le deuxième module de détermination 74 de la deuxième unité de traitement 40 fonctionne de manière identique au deuxième module de détermination 60 de la première unité de traitement 38.

Le limiteur en tension 76 est configuré pour déterminer la tension maximale du deuxième signal en tension Sₜₑₙₛ₂.

Lorsque la tension maximale déterminée est strictement supérieure à une tension maximale acceptable, le limiteur en tension 76 est configuré pour appliquer un deuxième gain d'atténuation au deuxième signal en tension Sₜₑₙₛ₂ pour obtenir un deuxième signal en tension atténué S_{tens2_att}. La tension maximale acceptable est, par exemple, identique à la valeur de tension prédéterminée du limiteur en tension 62 de la première unité de traitement 38. Le deuxième gain d'atténuation est, avantageusement, différent du premier gain d'atténuation.

En variante ou en complément, le limiteur en tension 76 est configuré pour fixer à une valeur de tension prédéterminée toutes les valeurs du deuxième signal en tension Sₜₑₙₛ₂ supérieures à la valeur en tension prédéterminée et obtenir ainsi le deuxième signal en tension atténué S_{tens2_att}.

Le module de filtrage additionnel 80 est configuré pour filtrer les fréquences du signal en tension atténué inférieures ou égales à la fréquence prédéterminée. Cela permet d'enlever les bruits éventuels apportés par le limiteur en tension 76 et les modules de la deuxième unité de traitement 40.

La sortie du module de filtrage additionnel 80 est le deuxième signal traité S_{dyn2}'. En variante, lorsque la deuxième unité de traitement 40 ne comprend pas de module de filtrage additionnel 80, le deuxième signal traité S_{dyn2}'est le deuxième signal en tension atténué Sₜₑₙₛ₂₋ₐₜₜ.

L'unité de combinaison 42 est configurée pour effectuer, à chaque instant, la combinaison linéaire du premier et du deuxième signal traité S_{dyn2}' pour obtenir le signal de commande S_{commande} du haut-parleur 14.

Avantageusement, les coefficients de la combinaison linéaire sont tous égaux à un de sorte que l'unité de combinaison 42 effectue la somme du premier et du deuxième signal traité S_{dyn2}' pour obtenir le signal de commande S_{commande} du haut-parleur 14.

Un exemple de fonctionnement du dispositif de commande 22 va maintenant être décrit.

Initialement, le dispositif de commande 22 reçoit en entrée le signal audio S_{audio_ref} à reproduire.

L'unité de détermination 34 du dispositif de commande 22 détermine, à chaque instant, le signal dynamique désiré S_{dyn}, représentatif d'une grandeur dynamique désirée A_{ref} de la membrane du haut-parleur 14, en fonction du signal audio S_{audio_ref} à reproduire et de la structure de l'enceinte.

Optionnellement, l'unité de détermination 34 filtre les fréquences du signal dynamique désiré S_{dyn} strictement inférieures à la fréquence fₘᵢₙ afin de limiter la reproduction des fréquences excessivement basses.

L'unité de duplication 36 duplique, ensuite, le signal dynamique désiré S_{dyn} afin d'obtenir deux signaux dynamiques désirés S_{dyn1} et S_{dyn2} identiques.

La première unité de traitement 38 traite le premier signal dynamique désiré S_{dyn1} pour obtenir un premier signal traité S_{dyn1}' dont les fréquences sont inférieures ou égales à une fréquence prédéterminée.

Pour cela, le limiteur d'excursion 50 détermine, à chaque instant, un signal d'excursion S_{exc}, représentatif de l'excursion de la membrane du haut-parleur 14, en fonction du premier signal dynamique désiré S_{dyn1}. Puis, le limiteur d'excursion 50 détermine l'excursion maximale du signal d'excursion. Lorsque l'excursion maximale déterminée est strictement supérieure à une excursion maximale acceptable, le limiteur d'excursion 50 applique un premier gain d'atténuation au signal d'excursion S_{exc} pour obtenir un signal d'excursion atténué S_{exc_att},

Le module de filtrage 54 filtre ensuite les fréquences du signal d'excursion atténué S_{exc_att} strictement supérieures à la fréquence prédéterminée pour obtenir un signal d'excursion filtré S_{exc_filt}.

Puis, le premier module de détermination 56 détermine un premier signal en intensité Sᵢₙₜ₁, représentatif de l'intensité du courant destiné à circuler dans la bobine du haut-parleur 14 en fonction du signal d'excursion filtré S_{exc_fiit} et de la modélisation électromécanique du haut-parleur 14.

Le limiteur en courant 58 fixe, ensuite, à une valeur d'intensité prédéterminée toutes les valeurs du premier signal en intensité Sᵢₙₜ₁ strictement supérieures à la valeur d'intensité prédéterminée pour obtenir un premier signal en intensité atténué S_{int1_att}.

Le deuxième module de détermination 60 détermine, ensuite, un premier signal en tension Sₜₑₙₛ₁, représentatif de la tension aux bornes du haut-parleur 14, en fonction du signal d'excursion filtré S_{exc_filt}, de la modélisation électromécanique du haut-parleur 14 et du premier signal en intensité atténué S_{int1_att}.

Le limiteur en tension 62 fixe, ensuite, à une valeur de tension prédéterminée, toutes les valeurs du premier signal en tension Sₜₑₙₛ₁ strictement supérieures à une valeur de tension prédéterminée pour obtenir un premier signal en tension atténué S_{tens1_att}.

Optionnellement, le module de filtrage additionnel 64 filtre les fréquences du premier signal en tension atténué S_{tens1_att} strictement supérieures à la fréquence prédéterminée. Optionnellement, le module de filtrage additionnel 64 filtre toutes les fréquences qui sont inférieures ou égales à une fréquence dite fréquence basse. La sortie du module de filtrage additionnel 64 est le premier signal traité S_{dyn1}' .

En parallèle de la première unité de traitement 38, la deuxième unité de traitement 40 traite le deuxième signal dynamique désiré S_{dyn2} pour obtenir un deuxième signal traité S_{dyn2}' dont les fréquences sont strictement supérieures à la fréquence prédéterminée.

Pour cela, le module de filtrage 70 filtre les fréquences du deuxième signal dynamique désiré S_{dyn2} inférieures ou égales à la fréquence prédéterminée pour obtenir un deuxième signal filtré S_{dyn2_flt}.

Le premier module de détermination 72 détermine, ensuite, un deuxième signal en intensité Sᵢₙₜ₂, représentatif de l'intensité du courant destiné à circuler dans la bobine du haut-parleur 14, en fonction du deuxième signal filtré S_{dyn2_filt} et de la modélisation électromécanique du haut-parleur 14.

Le deuxième module de détermination 74 détermine, ensuite, un deuxième signal en tension Sₜₑₙₛ₂, représentatif de la tension du haut-parleur 14, en fonction du deuxième signal filtré S_{dyn2_filt}, du deuxième signal en intensité Sᵢₙₜ₂ et de la modélisation électromécanique du haut-parleur 14.

Puis, le limiteur en tension 76 détermine la tension maximale du deuxième signal en tension Sₜₑₙₛ₂.. Lorsque la tension maximale déterminée est strictement supérieure à la tension maximale acceptable, le limiteur en tension 76 applique un deuxième gain d'atténuation au deuxième signal en tension Sₜₑₙₛ₂ pour obtenir un deuxième signal en tension atténué S_{tens2_att},

Le module de filtrage additionnel 80 filtre les fréquences du signal en tension atténué inférieures ou égales à la fréquence prédéterminée pour obtenir le deuxième signal traité S_{dyn2}' .

Enfin, l'unité de combinaison 42 effectue la combinaison linéaire du premier et du deuxième signal traité S_{dyn1}' et S_{dyn2}'pour obtenir le signal de commande S_{commande} du haut-parleur 14.

Ainsi, le dispositif de commande 22 permet d'effectuer un traitement différent sur deux bandes de fréquences disjointes d'un signal d'entrée. Cela présente un intérêt particulier pour le traitement des basses (fréquences graves) d'un haut-parleur. En effet, l'un des facteurs limitants pour les fréquences très basses (par exemple en-dessous de 150 Hz) est l'excursion de la membrane du haut-parleur 14, ainsi que la tension envoyée au haut-parleur 14. Aussi, le dispositif de commande 22 permet d'appliquer un traitement spécifique sur les fréquences très basses du signal afin de limiter, d'une part, l'excursion de la membrane au-dessus d'une valeur prédéterminée et de limiter, d'autre part, la tension envoyée au haut-parleur 14. A contrario pour les fréquences basses intermédiaires (par exemple, graves au-dessus de 150 Hz) la limitation en excursion est optionnelle. Par contre, le facteur limitant est la tension qui est appliquée au haut-parleur 14, d'où l'ajout d'un traitement spécifique pour de telles fréquences intermédiaires.

Ainsi, le dispositif de commande 22 permet d'optimiser la restitution des basses fréquences, compte tenu des différentes contraintes du système (excursion, tension), notamment pour des haut-parleurs graves à bande de fréquence étendue (typiquement supérieure à 200 Hz).

Le dispositif de commande 22 permet donc de réduire la distorsion dans le signal restitué par le haut-parleur 14 tout en améliorant la protection de la membrane du haut-parleur 14. Cela permet d'améliorer la restitution du signal par le haut-parleur 14.

L'homme du métier comprendra que le dispositif de commande 22 décrit ne se limite pas aux exemples des figures 2 à 4, ni aux exemples particuliers de la description.

## Revendications

1. Dispositif de commande (22) d'un haut-parleur (14) dans une enceinte, le haut-parleur (14) comprenant une membrane, le haut-parleur (14) comprenant au moins une bobine, l'enceinte ayant une structure, le dispositif (22) comprenant :
- une entrée (30) pour un signal audio (S_{audio_ref}) à reproduire,
- une sortie (32) de fourniture d'un signal de commande (S_{commande}) du haut-parleur (14),
- une unité (34) de détermination d'un signal dynamique désiré (S_{dyn}), représentatif d'une grandeur dynamique désirée (A_{ref}) de la membrane du haut-parleur (14), en fonction du signal audio (S_{audio_ref}) à reproduire et de la structure de l'enceinte,
- une unité (36) de duplication du signal dynamique désiré (S_{dyn}) pour obtenir deux signaux dynamiques désirés (S_{dyn1}, S_{dyn2}) identiques,
- une première unité de traitement (38) configurée pour traiter le premier signal dynamique désiré (S_{dyn1}) pour obtenir un premier signal traité (S_{dyn1}') dont les fréquences sont inférieures ou égales à une fréquence prédéterminée, la première unité de traitement (38) comprenant :
- un limiteur d'excursion (50) configuré pour :
- déterminer un signal d'excursion (S_{exc}), représentatif de l'excursion de la membrane du haut-parleur (14), en fonction du premier signal dynamique désiré (S_{dyn1}),
- déterminer l'excursion maximale du signal d'excursion (S_{exc}), et
- lorsque l'excursion maximale déterminée est strictement supérieure à une excursion maximale acceptable, appliquer un premier gain d'atténuation au signal d'excursion (S_{exc}) pour obtenir un signal d'excursion atténué (S_{exc_att}),
- un module (54) de filtrage des fréquences du signal d'excursion atténué (S_{exc_att}) strictement supérieures à la fréquence prédéterminée pour obtenir un signal d'excursion filtré (S_{exc_filt}),
- un module (56) de détermination d'un premier signal en intensité (Sᵢₙₜ₁), représentatif de l'intensité du courant destiné à circuler dans la bobine du haut-parleur (14), en fonction du signal d'excursion filtré (S_{exc_filt}) et d'une modélisation électromécanique du haut-parleur (14), et
- un limiteur en courant (58) configuré pour fixer à une valeur d'intensité prédéterminée, toutes les valeurs du premier signal en intensité (Sᵢₙₜ₁) strictement supérieures à la valeur d'intensité prédéterminée et obtenir ainsi un premier signal en intensité atténué (S_{int1_att}), le premier signal traité (S_{dyn1}') étant obtenu en fonction du premier signal en intensité atténué (S_{int1_att}),
- une deuxième unité de traitement (40) configurée pour traiter le deuxième signal dynamique désiré (S_{dyn2}) pour obtenir un deuxième signal traité (S_{dyn2}') dont les fréquences sont strictement supérieures à la fréquence prédéterminée, et
- une unité de combinaison (42) du premier et du deuxième signal traité (S_{dyn1}', S_{dyn2}') pour obtenir le signal de commande (S_{commande}) du haut-parleur (14).

2. Dispositif (22) selon la revendication 1, dans lequel la première unité de traitement (38) comprend en outre :
- un module (60) de détermination d'un premier signal en tension (Sₜₑₙₛ₁), représentatif de la tension aux bornes du haut-parleur (14), en fonction de grandeurs dynamiques (G_{ref}) obtenues par le module de filtrage (54) à partir du signal d'excursion atténué (S_{exc_att}), de la modélisation électromécanique du haut-parleur (14) et du premier signal en intensité atténué (S_{int1_att}), et
- un limiteur en tension (62) configuré pour fixer à une valeur de tension prédéterminée, toutes les valeurs du premier signal en tension (Sₜₑₙₛ₁) strictement supérieures à la valeur de tension prédéterminée et obtenir ainsi un premier signal en tension atténué (S_{tens1_att}),
le premier signal traité (S_{dyn1}') étant obtenu en fonction du premier signal en tension atténué (S_{tensi1_att}).

3. Dispositif (22) selon la revendication 2, dans lequel la première unité de traitement (38) comprend un module de filtrage additionnel (64) configuré pour filtrer les fréquences du premier signal en tension atténué (S_{tens1_att}) strictement supérieures à la fréquence prédéterminée, le premier signal traité (S_{dyn1}') étant obtenu en fonction du premier signal en tension atténué (S_{tens1_att}) filtré par le module de filtrage additionnel (64).

4. Dispositif (22) selon l'une quelconque des revendications 1 à 3, dans lequel la deuxième unité de traitement (40) comprend :
- un module (70) de filtrage des fréquences du deuxième signal dynamique désiré (S_{dyn2}) inférieures ou égales à la fréquence prédéterminée pour obtenir un deuxième signal filtré (S_{dyn2_filt}),
- un module (74) de détermination d'un deuxième signal en tension (Sₜₑₙₛ₂), représentatif de la tension aux bornes du haut-parleur (14), en fonction du deuxième signal filtré (S_{dyn2_filt}) et d'une modélisation électromécanique du haut-parleur (14),
le deuxième signal traité (S_{dyn2}') étant obtenu en fonction du deuxième signal en tension (Sₜₑₙₛ₂).

5. Dispositif (22) selon la revendication 4, dans lequel la deuxième unité de traitement (40) comprend en outre un limiteur en tension (76) configuré pour :
- déterminer la tension maximale du deuxième signal en tension (Sₜₑₙₛ₂),
- lorsque la tension maximale déterminée est strictement supérieure à une tension maximale acceptable, appliquer un deuxième gain d'atténuation au deuxième signal en tension (Sₜₑₙₛ₂) pour obtenir un deuxième signal en tension atténué (S_{tens2_att}),
le deuxième signal traité (S_{dyn2}') étant obtenu en fonction du deuxième signal en tension atténué (S_{tens2_att}).

6. Dispositif (22) selon la revendication 5, dans lequel la deuxième unité de traitement (40) comprend un module de filtrage additionnel (80) configuré pour filtrer les fréquences du deuxième signal en tension atténué (S_{tens2_att}) inférieures ou égales à la fréquence prédéterminée, le deuxième signal traité (S_{dyn2}') étant obtenu en fonction du deuxième signal en tension atténué (S_{tens2_att}) filtré par le module de filtrage additionnel (80).

7. Dispositif (22) selon l'une quelconque des revendications 1 à 6, dans lequel la fréquence prédéterminée est comprise dans un intervalle de fréquences centré sur la fréquence de résonance du haut-parleur (14) et s'étendant sur au plus 200 Hz.

8. Installation de restitution sonore comprenant un haut-parleur (14) dans une enceinte et un dispositif de commande (22) du haut-parleur (14) selon l'une quelconque des revendications 1 à 7.

## Patentansprüche

1. Steuervorrichtung (22) eines Lautsprechers (14) in einem Gehäuse, der Lautsprecher (14) umfassend eine Membran, der Lautsprecher (14) umfassend mindestens eine Spule, wobei das Gehäuse eine Struktur aufweist, die Vorrichtung (22) umfassend:
- einen Eingang (30) für ein Audiosignal (S_{audio_ref}), das wiedergegeben werden soll,
- einen Ausgang (32) zum Bereitstellen eines Steuersignals (S_{commande}) des Lautsprechers (14),
- eine Einheit (34) zur Bestimmung eines gewünschten dynamischen Signals (S_{dyn}), das repräsentativ für eine gewünschte dynamische Größe (A_{ref}) der Membran des Lautsprechers (14) abhängig von dem wiederzugebenden Audiosignal (S_{audio_ref}) und der Struktur des Lautsprechers ist,
- eine Einheit (36) zum Duplizieren des gewünschten dynamischen Signals (S_{dyn}), um zwei identische gewünschte dynamische Signale (S_{dyn1}, S_{dyn2}) zu erlangen,
- eine erste Verarbeitungseinheit (38), die konfiguriert ist, um das erste gewünschte dynamische Signal (S_{dyn1}) zu verarbeiten, um ein erstes verarbeitetes Signal (S_{dyn1}') zu erlangen, dessen Frequenzen kleiner als oder gleich wie eine vorbestimmte Frequenz sind, die erste Verarbeitungseinheit (38) umfassend:
- einen Auslenkungsbegrenzer (50), der zu Folgendem konfiguriert ist:
- Bestimmen eines Auslenkungssignals (S_{exc}), das repräsentativ für die Auslenkung der Lautsprechermembran (14) ist, abhängig von dem ersten gewünschten dynamischen Signal (S_{dyn1}),
- Bestimmen der maximale Auslenkung des Auslenkungssignals (S_{exc}), und
- wenn die bestimmte maximale Auslenkung strikt größer ist als eine annehmbare maximale Auslenkung, Anwenden einer ersten Dämpfungsverstärkung auf das Auslenkungssignal (S_{exc}), um ein gedämpftes Auslenkungssignal (S_{exc_att}) zu erlangen,
- ein Modul (54) zum Filtern von Frequenzen des gedämpften Auslenkungssignals (S_{exc_an}), die strikt höher sind als die vorbestimmte Frequenz, um ein gefiltertes Auslenkungssignal (S_{exc_filt}) zu erlangen,
- ein Modul (56) zum Bestimmen eines ersten Intensitätssignals (Sᵢₙₜ₁), das repräsentativ für die Intensität des Stroms ist, der in der Spule des Lautsprechers (14) fließen soll, abhängig von dem gefilterten Auslenkungssignal (S_{exc_filt}) und einer elektromechanischen Modellierung des Lautsprechers (14), und
- einen Strombegrenzer (58), der konfiguriert ist, um alle Werte des ersten Intensitätssignals (Sᵢₙₜ₁), die strikt über dem vorbestimmten Intensitätswert sind, auf einen vorbestimmten Intensitätswert festzulegen und dadurch ein erstes gedämpftes Intensitätssignal (S_{int1_att}) zu erlangen, wobei das erste verarbeitete Signal (S_{dyn1}') abhängig von dem ersten gedämpften Intensitätssignal (S_{int1_att}) erlangt wird,
- eine zweite Verarbeitungseinheit (40), die konfiguriert ist, um das zweite gewünschte dynamische Signal (S_{dyn2}) zu verarbeiten, um ein zweites verarbeitetes Signal (S_{dyn2}') zu erlangen, dessen Frequenzen strikt höher sind als die vorbestimmte Frequenz, und
- eine Einheit (42) zum Kombinieren des ersten und des zweiten verarbeiteten Signals (S_{dyn1}', S_{dyn2}'), um das Steuersignal (S_{commande}) des Lautsprechers (14) zu erlangen.

2. Vorrichtung (22) nach Anspruch 1, wobei die erste Verarbeitungseinheit (38) ferner Folgendes umfasst:
- ein Modul (60) zum Bestimmen eines ersten Spannungssignals (Sₜₑₙₛ₁), das repräsentativ für die Spannung an den Klemmen des Lautsprechers (14) ist, abhängig von dynamischen Größen (G_{ref}), die durch das Filtermodul (54) aus dem gedämpften Auslenkungssignal (S_{exc_att}), der elektromechanischen Modellierung des Lautsprechers (14) und dem ersten gedämpften Intensitätssignal (S_{int1_att}) erlangt werden, und
- einen Spannungsbegrenzer (62), der konfiguriert ist, um alle Werte des ersten Spannungssignals (Sₜₑₙₛ₁), die strikt über dem vorbestimmten Spannungswert sind, auf einen vorbestimmten Spannungswert festzulegen und dadurch ein gedämpftes erstes Spannungssignal (S_{tens1_att}) zu erlangen,
wobei das erste verarbeitete Signal (S_{dyn1}') abhängig von dem ersten gedämpften Spannungssignal (S_{tens1_att}) erlangt wird.

3. Vorrichtung (22) nach Anspruch 2, wobei die erste Verarbeitungseinheit (38) ein zusätzliches Filtermodul (64) umfasst, das konfiguriert ist, um die Frequenzen des ersten gedämpften Spannungssignals (S_{tens1_att}) zu filtern, die strikt über der vorbestimmten Frequenz sind, wobei das erste verarbeitete Signal (S_{dyn1}') abhängig von dem ersten gedämpften Spannungssignal (S_{tens1_att}) erlangt wird, das durch das zusätzliche Filtermodul (64) gefiltert wird.

4. Vorrichtung (22) nach einem der Ansprüche 1 bis 3, wobei die zweite Verarbeitungseinheit (40) ferner Folgendes umfasst:
- ein Modul (70) zum Filtern der Frequenzen des zweiten gewünschten dynamischen Signals (S_{dyn2}), die kleiner als oder gleich wie die vorbestimmte Frequenz sind, um ein zweites gefiltertes Signal (S_{dyn2_filt}) zu erlangen,
- ein Modul (74) zum Bestimmen eines zweiten Spannungssignals (Sₜₑₙₛ₂), das repräsentativ für die Spannung an den Klemmen des Lautsprechers (14) ist, abhängig von dem zweiten gefilterten Signal (S_{dyn2_filt}) und einer elektromechanischen Modellierung des Lautsprechers (14),
wobei das zweite verarbeitete Signal (S_{dyn2}') abhängig von dem zweiten Spannungssignal (Sₜₑₙₛ₂) erlangt wird.

5. Vorrichtung (22) nach Anspruch 4, wobei die zweite Verarbeitungseinheit (40) ferner einen Spannungsbegrenzer (76) umfasst, der zu Folgendem konfiguriert ist:
- Bestimmen der maximalen Spannung des zweiten Spannungssignals (Sₜₑₙₛ₂),
- wenn die bestimmte maximale Spannung strikt größer ist als eine annehmbare maximale Spannung, Anwenden einer zweiten Dämpfungsverstärkung auf das zweite Spannungssignal (Sₜₑₙₛ₂), um ein gedämpftes zweites Spannungssignal (S_{tens2_att}) zu erlangen,
wobei das zweite verarbeitete Signal (S_{dyn2}') abhängig von dem zweiten gedämpften Spannungssignal (S_{tens2_att}) erlangt wird.

6. Vorrichtung (22) nach Anspruch 5, wobei die zweite Verarbeitungseinheit (40) ein zusätzliches Filtermodul (80) umfasst, das konfiguriert ist, um die Frequenzen des gedämpften zweiten Spannungssignals (S_{tens2_att}) filtern, die kleiner als oder gleich wie die vorbestimmte Frequenz sind, wobei das zweite verarbeitete Signal (S_{dyn2}') abhängig von dem gedämpften zweiten Spannungssignal (S_{tens2_att}) erlangt wird, das durch das zusätzliche Filtermodul (80) gefiltert wird.

7. Vorrichtung (22) nach einem der Ansprüche 1 bis 6, wobei die vorbestimmte Frequenz in einem Frequenzbereich ist, der um die Resonanzfrequenz des Lautsprechers (14) zentriert ist und sich über höchstens 200 Hz erstreckt.

8. Anlage zur Tonwiedergabe, umfassend einen Lautsprecher (14) in einem Gehäuse und eine Steuervorrichtung (22) des Lautsprechers (14) nach einem der Ansprüche 1 bis 7.

## Claims

1. A device (22) for controlling a loudspeaker (14) in an enclosure, the loudspeaker (14) comprising a diaphragm, the loudspeaker (14) comprises at least one coil, the enclosure having a structure, the device (22) comprising:
- an input (30) for an audio signal (S_{audio_ref}) to be reproduced,
- an output (32) for supplying a control signal (S_{commande}) of the loudspeaker (14),
- a unit (34) for determining a desired dynamic signal (S_{dyn}), representative of a desired dynamic property (A_{ref}) of the diaphragm of the loudspeaker (14), as a function of the audio signal (S_{audio_ref}) to be reproduced and the structure of the enclosure,
- a unit (36) for duplicating the desired dynamic signal (S_{dyn}) to obtain two identical desired dynamic signals (S_{dyn1}, S_{dyn2}),
- a first processing unit (38) configured to process the first desired dynamic signal (S_{dyn1}) to obtain a first processed signal (S_{dyn1}') whereof the frequencies are less than or equal to a predetermined frequency, the first processing unit (38) comprising:
- an excursion limiter (50) configured to:
- determine an excursion signal (S_{exc}), representative of the excursion of the diaphragm of the loudspeaker (14), as a function of the desired first dynamic signal (S_{dyn1}),
- determine the maximum excursion of the excursion signal (S_{exc}), and
- when the determined maximum excursion is strictly greater than an acceptable maximum excursion, apply a first attenuation gain to the excursion signal to obtain an attenuated excursion signal (S_{exc_att}),
- a module (54) for filtering frequencies of the attenuated excursion signal (S_{exc_att}) strictly higher than the predetermined frequency to obtain a filtered excursion signal (S_{exc_filt}),
- a module (56) for determining a first intensity signal (Sᵢₙₜ₁), representative of the intensity of the current suitable for circulating in the coil of the loudspeaker (14), as a function of the filtered excursion signal (S_{exc_filt}) and an electromechanical model of the loudspeaker (14), and
- a current limiter (58) configured to set at a predetermined intensity value, all of the values of the first intensity signal (Sᵢₙₜ₁) strictly higher than the predetermined intensity value and thus to obtain an attenuated first intensity signal (S_{int1_att}), the first processed signal (S_{dyn1}') being obtained as a function of the attenuated first intensity signal (S_{int1_att}),
- a second processing unit (40) configured to process the second desired dynamic signal (S_{dyn2}) to obtain a second processed signal (S_{dyn2}') whereof the frequencies are strictly greater than the predetermined frequency, and
- a unit (42) for combining the processed first and second signals (S_{dyn1}', S_{dyn2}') to obtain the control signal (S_{commande}) of the loudspeaker (14).

2. The device (22) according to claim 1, wherein the first processing unit (38) comprises also:
- a module (60) for determining a first voltage signal (Sₜₑₙₛ₁), representative of the voltage across the terminals of the loudspeaker (14), as a function of dynamic properties (G_{ref}) obtained by the filtering module (54) from the attenuated excursion signal (S_{exc_att}), the electromechanical model of the loudspeaker (14) and the attenuated first intensity signal (S_{int1_att}), and
- a voltage limiter (62) configured to set at a predetermined voltage value, all of the values of the first voltage signal (Sₜₑₙₛ₁) strictly higher than the predetermined voltage value and thus to obtain an attenuated first voltage signal (S_{tens1_att}),
the first processed signal (S_{dyn1}') being obtained as a function of the attenuated first voltage signal (S_{ten1_att}).

3. The device (22) according to claim 2, wherein the first processing unit (38) comprises an additional filtering module (64) configured to filter the frequencies of the attenuated first voltage signal (S_{tens1_att}) strictly higher than the predetermined frequency, the processed first signal (S_{dyn1}') being obtained as a function of the attenuated first voltage signal (S_{tens1_att}) filtered by the additional filtering module (64).

4. The device (22) according to any one of claims 1 to 3, wherein the second processing unit (40) comprises:
- a module (70) for filtering frequencies of the second desired dynamic signal (S_{dyn2}) lower than or equal to the predetermined frequency in order to obtain a second filtered signal (S_{dyn2_filt}),
- a module (74) for determining a second voltage signal (Sₜₑₙₛ₂), representative of the voltage across the terminals of the loudspeaker (14), as a function of the second filtered signal (S_{dyn2_filt}) and an electromechanical model of the loudspeaker (14),
the second processed signal (S_{dyn2}') being obtained as a function of the second voltage signal (Sₜₑₙₛ₂).

5. The device (22) according to claim 4, wherein the second processing unit (40) comprises also a voltage limiter (76) configured to:
- determine the maximum voltage of the second voltage signal (Sₜₑₙₛ₂),
- when the determined maximum voltage is strictly greater than an acceptable maximum voltage, apply a second attenuation gain to the second voltage signal (Sₜₑₙₛ₂) to obtain a second attenuated voltage signal (S_{tens2_att}),
the second processed signal (S_{dyn2}') being obtained as a function of the second attenuated voltage signal (S_{tens2_att}).

6. The device (22) according to claim 5, wherein the second processing unit (40) comprises an additional filtering module (80) configured to filter the frequencies of the attenuated second voltage signal (S_{tens2_att}) less than or equal to the predetermined frequency, the processed second signal (S_{dyn2}') being obtained as a function of the attenuated second voltage signal (S_{tens2_att}) filtered by the additional filtering module (80).

7. The device (22) according to any one of claims 1 to 6, wherein the predetermined frequency is comprised in a frequency interval centered on the resonance frequency of the loudspeaker (14) and extending over no more than 200 Hz.

8. A sound reproduction facility comprising a loudspeaker (14) in an enclosure and a device (22) for controlling the loudspeaker (14) according to any one of claims 1 to 7.
